# FASCICULE DE BREVET EUROPEEN

(11) **EP 2 937 620 B1**
(45) Date de publication et mention de la délivrance du brevet: **12.12.2018**
(21) Numéro de dépôt: 15305014.1
(22) Date de dépôt: 08.01.2015
(51) Int. Cl.: F17C 13/00

(54) **Capotage de protection pour bouteille de gaz**
Schutzkappe für eine Gasflasche
Protective cap for a gas bottle

(30) Priorité: 12.03.2014 FR 1452044
(43) Date de publication de la demande: 28.10.2015
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: Frenal, Antoine, 95460 Ezanville (FR); Ligonesche, Renaud, 95220 Herblay (FR); Tarantello, Chiara, 92800 Puteaux (FR)
(74) Mandataire: Pittis, Olivier

(56) Documents cités:
- WO-A1-2012/056199
- FR-A1- 2 177 551
- FR-A1- 2 725 187
- FR-A1- 2 918 152
- FR-A1- 2 976 048

## Description

L'invention concerne un capotage de protection pour récipient de gaz équipé d'un bloc robinet, avec ou sans détendeur intégré, et récipient de gaz équipé d'un tel capotage.

Les gaz industriels et médicaux sont couramment conditionnés dans des récipients de gaz, typiquement des bouteilles de gaz, équipés d'un bloc robinet, avec ou sans détendeur intégré, à savoir un robinet simple de type ouvert/fermé ou un robinet à détendeur intégré, encore appelé RDI, permettant de contrôler débit et pression du gaz délivré.

Afin de protéger ce bloc robinet, il est courant agencer au niveau du col de la bouteille de gaz et autour dudit bloc robinet, un capotage de protection formant coque protectrice autour dudit bloc robinet. Un tel capotage est couramment appelé « chapeau ».

Par ailleurs, pour permettre d'accrocher l'ensemble bouteille/chapeau/robinet à un support, tel un barreau de lit d'hôpital, un brancard, une tringle ou support d'accrochage d'un véhicule d'urgence, par exemple une unité de SAMU ou analogue, il est usuel d'aménager sur le chapeau, un système d'accrochage fixe, telle une encoche en partie basse du chapeau, ou un système d'accrochage mobile, soit pivotant, soit rétractable.

En outre, est également prévue une poignée de portage, généralement portée par un ou des montants-supports, laquelle fait partie intégrante de la coque du chapeau ou est fixée à celui-ci par vissage, collage ou toute autre technique adaptée.

Un tel capotage à système d'accrochage mobile ou fixe est décrit par les documents EP-A-629812, DE-A-10057469, US-A-2004/020793 et EP-A-2586481.

Toutefois, ces différents capotages existants présentent des inconvénients.

Ainsi, les capotages comprenant une poignée de transport et des montants-supports qui font partie intégrante de la coque se heurtent à des contraintes de fabrication.

Par exemple, ils nécessitent la réalisation d'un moule complexe, ce qui complique la fabrication du capotage et conduit à des rebuts plus ou moins importants

De plus, ils obligent à réaliser ces différentes parties en un même matériau, typiquement en polymère, et ne permettent donc pas d'arriver à des capotages en matériaux mixtes, par exemple en partie en polymère et en partie en alliage d'aluminium.

A l'inverse, les capotages réalisés en plusieurs parties fixées les unes aux autres, autorisent une plus grande souplesse de fabrication.

Cependant, l'assemblage des différentes parties, les uns avec les autres, demande un nombre plus élevé d'éléments de fixation, telles des vis ou analogues, ce qui augmente le coût global de fabrication du capotage.

Ainsi, le document FR-A-2918152 enseigne un capotage de protection pour récipient de gaz équipé d'un bloc robinet muni d'un système pivotant constituant à la fois poignée de portage et dispositif d'accrochage. Les bras constituants des montants-supports portés viennent se raccorder de part et d'autre du capotage, ce qui nécessite obligatoirement plusieurs éléments de fixation. FR-A-2610270 décrit une bouteille de gaz liquéfié équipée d'un système pivotant analogue.

Par ailleurs, le document FR-A-2725187 propose une bouteille de gaz liquéfié équipée d'un capotage rudimentaire avec poignée de portage pivotante. Un organe de manutention indépendant vient se raccorder à la poignée pour en augmenter la hauteur donc facilité sa prise et son portage, en évitant à l'utilisateur de se baisser. Ce capotage ne comporte aucun dispositif d'accrochage autre que la poignée pivotante.

Un problème à résoudre est dès lors de proposer un capotage pour bouteille de gaz comprenant système d'accrochage et poignée de transport portée par un ou des montants-supports qui ne présente pas les inconvénients susmentionnés, en particulier qui soit d'assemblage facile grâce à un nombre de vis ou d'autre éléments de fixation limité, et à un temps d'assemblage plus réduit. Le capotage doit en outre être léger et aisé à manipuler, en particulier lorsqu'il est installé sur une bouteille de gaz.

La solution est alors un capotage de protection pour récipient de gaz, en particulier pour bouteille de gaz, équipé d'un bloc robinet, c'est-à-dire qu'il soit avec ou sans détendeur intégré, comprenant :
- un corps de capotage formant coque protectrice délimitant un volume interne conçu pour recevoir tout ou partie du bloc robinet,
- un dispositif d'accrochage pivotant autour d'un axe AA porté par le corps de capotage, et
- des montants-supports portés par le corps de capotage, lesdits montants-supports étant solidarisés à une poignée de portage,
caractérisé en ce que :
- un élément de fixation unique permet de solidariser le dispositif d'accrochage et les montants-supports au corps de capotage, et
- le capotage est formé de matériau polymère.

Selon le cas, le capotage de protection de l'invention peut comprendre l'une ou plusieurs des caractéristiques techniques suivantes :
- l'élément de fixation unique porte l'axe AA.
- l'élément de fixation unique permet de solidariser le dispositif d'accrochage et deux montants-supports au corps de capotage.
- les deux montants-supports se font face l'un à l'autre.
- les montants-supports sont fixés aux extrémités de la poignée de portage.
- la poignée de portage est de forme allongée de manière à permettre une prise en main aisée par un utilisateur.
- les montants-supports sont fixés aux deux extrémités d'une poignée de portage de forme allongée.
- la poignée de portage est de section circulaire, polygonale ou ovale.
- la poignée de portage est rectiligne ou courbée.
- l'élément de fixation unique est choisi parmi les vis, les rivets, les boulons, ou les systèmes de fixation par clipsage ou soudage.
- l'élément de fixation unique est de préférence choisi parmi les vis, les rivets et les boulons ou similaires.
- le corps du capotage est formé de matériau polymère, en particulier de matériau plastique.
- les montants-supports sont formés de polymère ou d'un métal ou alliage métallique, en particulier de matériau plastique ou d'un alliage d'aluminium.
- le matériau plastique est choisi parmi PVC, PE, PET, PP, PMMA, PU, PA...
- la coque du capotage de protection comprenant une ou plusieurs ouvertures donnant accès au bloc robinet.
- il comprend un volant rotatif de réglage du débit de gaz.
- il comprend un manomètre indicateur de pression gazeuse.
- il comprend un raccord de sortie permettant de délivrer du gaz à un débit désiré, ledit raccord pouvant être connecté à un appareil de distribution de gaz via un conduit flexible.
- il comprend un raccord de remplissage permettant d'introduire du gaz dans la bouteille lorsque celle-ci est vide.
- il comprend un raccord de sortie de gaz sous pression permettant de délivrer entre 4 et 5 bar environ.
- la poignée de portage est fixée aux montants-supports au moyen d'un ou plusieurs éléments de fixation, typiquement une ou des vis ou analogue.
- la poignée de portage et les montants-supports sont fixes, c'est-à-dire non-mobiles, par rapport au corps du capotage.
- le dispositif d'accrochage est agencé sur la face arrière du capotage.
- le dispositif d'accrochage est fixé, via l'élément de fixation unique, au niveau de la moitié supérieure du capotage, de préférence au niveau du tiers supérieur du capotage.
- le dispositif d'accrochage pivote selon un angle inférieur à 180°, entre une position dite totalement repliée et une position dite totalement dépliée dans laquelle le capotage peut être accroché à un support via ledit dispositif d'accrochage.
- la poignée surmonte le haut du capotage, c'est-à-dire qu'elle est située au dessus du capotage et que les montants-supports se projettent vers le haut en éloignement par rapport au dessus du capotage.
- il comprend un système de fixation permettant une solidarisation du capotage à une bouteille de gaz, de préférence au niveau du col de la bouteille, et/ou au bloc robinet agencé sur la bouteille.
- il délimite un volume interne dimensionné pour recevoir tout le bloc robinet.

L'invention porte aussi sur un récipient de gaz équipé d'un bloc robinet, qu'il soit avec ou sans détendeur intégré, caractérisé en qu'il comprend un capotage de protection selon l'invention agencé autour d'au moins une partie dudit bloc robinet.

Selon le cas, le récipient de gaz de l'invention peut comprendre l'une ou plusieurs des caractéristiques techniques suivantes :
- il est choisi parmi les bouteilles de gaz.
- il est une bouteille de gaz ayant une taille comprise entre 10 et 150 cm.
- il est une bouteille de gaz contenant de 0,5 à 20 litres (contenance en équivalent eau).
- il est une bouteille de gaz de corps cylindrique creux.
- il est une bouteille de gaz comprenant un col portant un orifice de sortie du gaz.
- il est une bouteille de gaz contenant un gaz ou mélange gazeux choisi parmi l'oxygène, l'air, un mélange N₂O/O₂, un mélange He/O₂, un mélange NO/azote ou tout autre gaz ou mélange gazeux.
- le bloc robinet est de type à détendeur intégré, c'est-à-dire un RDI.
- la bouteille est en acier, en un alliage d'aluminium ou en matériau composite.
- la bouteille contient un gaz à une pression allant jusqu'à 350 bar (pression de service).

L'invention concerne aussi une utilisation d'un récipient de gaz selon l'invention pour distribuer un gaz ou mélange gazeux, en particulier le gaz ou mélange gazeux est choisi parmi l'oxygène, air, N₂O/O₂, He/O₂ et NO/azote.

L'invention va maintenant être mieux comprise grâce à la description détaillée suivante, faite à titre illustratif mais non limitatif, en référence aux figures annexées parmi lesquelles :
- la Figures 1 représente une vue latérale d'un mode de réalisation d'un capotage de protection selon l'invention, et
- la Figure 2 est une vue de ¾ arrière du capotage de la Figure 1.

Les Figures 1 et 2 présentent un mode de réalisation d'un capotage de protection 1 rigide, couramment appelé « chapeau », agencé autour d'un bloc 3 robinet, à savoir un robinet avec ou sans détendeur intégré, lui-même fixé sur le col d'une bouteille de gaz 2.

La bouteille de gaz 2 a une taille comprise entre 0 et 150 cm, et une contenance de 1 à 20 litres (en équivalent eau).

Le capotage de protection 1 sert principalement à protéger le bloc robinet 3 contre les chocs, qu'il avec détendeur intégré ou RDI, ou sans détendeur intégré.

De façon générale, un capotage de protection 1 peut être ouvert ou fermé, c'est-à-dire présenter des ouvertures plus ou moins grandes donnant accès au bloc robinet 3 situé dans le volume interne du capotage 1. Lorsqu'il est fermé, le capotage 1 permet de préserver le robinet 3 des salissures et autres poussières.

Par ailleurs, le robinet 3, typiquement un robinet à détendeur intégré de type RDI, comprend un volant rotatif 3a, manipulable par un utilisateur, pour contrôler le débit de gaz, un raccord de sortie de gaz 3b pour soutirer le gaz stocké dans la bouteille 2, un manomètre 3d pour contrôler la pression du gaz restante dans la bouteille, un raccord de remplissage 3e servant à introduire du gaz dans la bouteille 2 lorsque celle-ci est vide, et un raccord de sortie de gaz sous pression 3f.

Dans le mode de réalisation des Figures 1 et 2, le capotage de protection 1 comprend un corps de capotage 4 formant une coque protectrice autour d'un volume interne dimensionné pour recevoir le bloc robinet ou RDI 3, et une poignée de portage 6 longiligne conçue pour être prise en main par un opérateur. La poignée de portage 6 est formée d'un matériau rigide.

Deux montants-supports 5 relient mécaniquement le corps de capotage 4 à la poignée de portage 6, c'est-à-dire que les montants-supports 5 sont solidarisés à la poignée de portage 6 de manière à permettre à un utilisateur de transporter facilement l'ensemble chapeau/robinet/bouteille.

Les montants-supports 5 sont fixé, par exemple par des vis, des boulons ou analogues, aux deux extrémités de la poignée de portage 6.

La poignée de portage 6 est ici longiligne courbe et de section cylindrique ou ovale de manière à permettre sa prise en main et son portage par un utilisateur.

Le corps 4 du capotage 1 est typiquement en un matériau de type polymère, préférentiellement en matériau plastique, tel que PVC, PE, PET, PP, PMMA, PU, PA...

De façon analogue, les montants-supports 5 peuvent être formés d'un matériau plastique, comme le corps du capotage 1, mais aussi être en alliage d'aluminium ou tout autre matériau métallique.

Le corps 4 du capotage de protection 1 comporte en outre, dans sa face avant 4a, une (ou plusieurs) ouverture via laquelle un utilisateur peut avoir accès au volant rotatif 3a et au raccord de sortie de gaz 3b du bloc robinet ou RDI 3. De même, le manomètre 3d est agencé dans une autre ouverture située en face avant 4a du capotage 1 de manière à permettre à l'utilisateur une lecture aisée de la pression de gaz indiquée par ledit manomètre 3d.

Afin de permettre l'accroche de l'ensemble bouteille/bloc robinet/capotage sur à un support, tel un barreau de lit d'hôpital ou de brancard, le capotage de protection 1 comprend, du côté de sa face arrière 4b, un dispositif d'accrochage 7 pivotant autour d'un axe AA, entre une position dite « totalement repliée » et une position dite « totalement dépliée », c'est-à-dire dans la position qu'il adopte lorsqu'il est accroché à un support. Typiquement, l'angle de pivotement entre ces deux positions extrêmes est inférieur ou égale à 170° mais supérieur ou égale à 0°, typiquement entre 90 et 170°, par exemple de l'ordre de 150°.

Les montants-supports 5 et la poignée de portage 6 sont fixes, c'est-à-dire non mobiles, par rapport au dispositif d'accrochage 7 pivotant, donc seul le dispositif d'accrochage 7 pivote par rapport au corps du capotage.

Sur la Figure 1, un exemple de dispositif d'accrochage 7 est montré en position totalement repliée, alors que sur la Figure 2, il est représenté en position totalement dépliée. Dans ce cas, l'angle de pivotement entre ces deux positions est de l'ordre de 150°.

L'assemblage du capotage de protection 1 et sa fixation autour du bloc de robinet 3 porté par la bouteille de gaz 2, se fait par vissage au moyen d'éléments 8 de fixation, à savoir des vis ou analogues.

Plus précisément, le capotage de protection 1 comprend plusieurs sous-unités fixées les unes aux autres, à savoir principalement le corps de capotage 4, qui peut être formé lui-même d'un ou plusieurs composants, les montants-supports 5 portant la poignée 6 et le dispositif d'accrochage 7.

Selon l'invention, afin de faciliter l'assemblage en minimisant le nombre de vis 8 et en réduisant le temps d'assemblage, le dispositif d'accroche 7 est monté sur le corps 4 du capotage de protection 1 via l'une 8a des vis d'assemblage 8, qui permet non seulement une solidarisation du dispositif d'accroche 7 au corps 4 du capotage 1 et son articulation par rapport à celui-ci, à savoir son pivotement angulaire, mais aussi la fixation des montants-supports 5.

En d'autres termes, on utilise un élément de fixation unique, telle une vis 8a unique, pour fixer les montants-support 5 et le dispositif d'accrochage 7 pivotant au corps de capotage 4 et pour assurer le pivotement du dispositif d'accrochage 7 par rapport au capotage 1 entre les positions totalement repliée et totalement dépliée, et inversement.

L'élément de fixation unique, telle une vis 8a unique, constitue donc l'axe AA de pivotement du dispositif d'accrochage 7. L'élément de fixation unique 8 peut être une vis, boulon, un rivet ou tout autre système d'assemblage équivalent par soudage ou par clipsage.

Le récipient de gaz 2 équipé du bloc robinet 3 protégé par le capotage 1 selon l'invention est particulièrement bien adapté à une utilisation dans le domaine médical, notamment en hôpital, à domicile ou dans une unité mobile d'intervention d'urgence, type SAMU ou ambulance.

## Revendications

1. Capotage de protection (1) pour récipient de gaz (2) équipé d'un bloc robinet (3), comprenant :
- un corps de capotage (4) formant coque protectrice délimitant un volume interne conçu pour recevoir tout ou partie du bloc robinet (3),
- un dispositif d'accrochage (7) pivotant autour d'un axe AA porté par le corps de capotage (4), et
- des montants-supports (5) portés par le corps de capotage (4), lesdits montants-supports (5) étant solidarisés à une poignée de portage (6),
**caractérisé en ce que** :
- un élément de fixation (8a) unique permet de solidariser le dispositif d'accrochage (7) et les montants-supports au corps de capotage (4), et
- le capotage (1) est formé de matériau polymère.

2. Capotage selon la revendication précédente, **caractérisé en ce que** l'élément de fixation (8a) unique porte l'axe AA.

3. Capotage selon l'une des revendications précédentes, **caractérisé en ce que** l'élément de fixation (8a) unique permet de solidariser le dispositif d'accrochage (7) et deux montants-supports (5) au corps de capotage (4).

4. Capotage selon la revendication précédente, **caractérisé en ce que** deux montants-supports (5) sont solidarisés à la poignée de portage (6).

5. Capotage selon la revendication précédente, **caractérisé en ce que** l'élément de fixation (8a) unique est choisi parmi les vis, les boulons et les rivets.

6. Capotage selon la revendication précédente, **caractérisé en ce que** le bloc robinet (3) est de type à détendeur intégré (RDI).

7. Capotage selon la revendication précédente, **caractérisé en ce que** le ou les montants-supports (5) sont formés de polymère ou d'un métal ou alliage métallique.

8. Capotage selon la revendication précédente, **caractérisé en ce que** le dispositif d'accrochage (7) est fixé à la face arrière (4b) du corps (4) du capotage (1).

9. Capotage selon la revendication précédente, **caractérisé en ce que** les montants-supports au corps de capotage (4) et la poignée de portage (6) sont fixes par rapport au capotage (4).

10. Capotage selon la revendication précédente, **caractérisé en ce que** les montants-supports (5) sont fixés aux deux extrémités d'une poignée de portage (6) de forme allongée.

11. Capotage selon la revendication précédente, **caractérisé en ce que** la poignée de portage (6) surmonte le haut du capotage (4).

12. Récipient de gaz (2) équipé d'un bloc robinet (3) avec ou sans détendeur intégré, caractérisé en qu'il comprend un capotage (1) de protection selon l'une des revendications 1 à 11 agencé autour d'au moins une partie dudit bloc robinet (3).

13. Récipient selon la revendication 12, **caractérisé en ce qu'**il est choisi parmi les bouteilles de gaz, de préférence une bouteille de gaz (2) ayant une taille comprise entre 10 et 150 cm, et contenant de 0,5 à 20 litres (contenance en équivalent eau).

14. Utilisation d'un récipient de gaz selon l'une des revendications 12 ou 13 pour distribuer un gaz ou mélange gazeux.

15. Utilisation selon la revendication 14, **caractérisé en ce que** le gaz ou mélange gazeux est choisi parmi l'oxygène, air, N₂O/O₂, He/O₂ et NO/azote.

## Patentansprüche

1. Schutzkappe (1) für mit einem Schließhahnblock (3) ausgestatteten Gasbehälter (2), umfassend:
- einen Kappenkörper (4), der eine Schutzhülle bildet, die ein Innenvolumen begrenzt, das gestaltet ist, um den Schließhahnblock (3) ganz oder teilweise aufzunehmen,
- eine Aufhängevorrichtung (7), die um eine AA-Achse schwenkt, die von dem Kappenkörper (4) getragen wird, und
- Haltestützen (5), die von dem Kappenkörper (4) getragen werden, wobei die Haltestützen (5) fest mit einem Tragegriff (6) verbunden sind,
**dadurch gekennzeichnet, dass**:
- es ein einzelnes Befestigungselement (8a) ermöglicht, die Aufhängevorrichtung (7) und die Haltestützen am Kappenkörper (4) fest zu verbinden, und
- die Kappe (1) aus Polymer-Material gebildet ist.

2. Kappe nach dem vorstehenden Anspruch, **dadurch gekennzeichnet, dass** das einzelne Befestigungselement (8a) die AA-Achse trägt.

3. Kappe nach einem der vorstehenden Ansprüche, **dadurch gekennzeichnet, dass** es das einzelnes Befestigungselement (8a) ermöglicht, die Aufhängevorrichtung (7) und zwei Haltestützen (5) am Kappenkörper (4) fest zu verbinden.

4. Kappe nach dem vorstehenden Anspruch, **dadurch gekennzeichnet, dass** zwei Haltestützen (5) am Tragegriff (6) fest verbunden sind.

5. Kappe nach dem vorstehenden Anspruch, **dadurch gekennzeichnet, dass** das einzelne Befestigungselement (8a) ausgewählt ist aus Schrauben, Bolzen und Nieten.

6. Kappe nach dem vorstehenden Anspruch, **dadurch gekennzeichnet, dass** der Schließhahnblock (3) in der Art mit integriertem Expansionsventil (RDI) ist.

7. Schutzkappe nach dem vorstehenden Anspruch, **dadurch gekennzeichnet, dass** der/die Haltestütze(n) (5) aus Polymer oder einem Metall oder einer Metalllegierung gebildet sind.

8. Kappe nach dem vorstehenden Anspruch, **dadurch gekennzeichnet, dass** die Aufhängevorrichtung (7) an der Rückseite (4b) des Körpers (4) der Kappe (1) befestigt ist.

9. Kappe nach dem vorstehenden Anspruch, **dadurch gekennzeichnet, dass** die Haltestützen am Kappenkörper (4) und am Tragegriff (6) in Bezug auf die Kappe (4) fest sind.

10. Kappe nach dem vorstehenden Anspruch, **dadurch gekennzeichnet, dass** die Haltestützen (5) an beiden Enden eines Tragegriffs (6) in länglicher Form befestigt sind.

11. Kappe nach dem vorstehenden Anspruch, **dadurch gekennzeichnet, dass** der Tragegriff (6) die Oberseite der Kappe (4) überragt.

12. Gasbehälter (2), der mit einem Schließhahnblock (3) mit oder ohne integriertes Expansionsventil ausgestattet ist, **dadurch gekennzeichnet, dass** er eine Schutzkappe (1) nach einem der Ansprüche 1 bis 11 umfasst, die um mindestens einen Teil des Schließhahnblocks (3) angeordnet ist.

13. Behälter nach Anspruch 12, **dadurch gekennzeichnet, dass** er ausgewählt ist aus Gasflaschen, vorzugsweise einer Gasflasche (2), die eine Größe zwischen 10 und 150 cm aufweist, und die 0,5 bis 20 Liter (Fassungsvermögen in Wasseräquivalent) enthält.

14. sVerwendung eines Gasbehälters nach einem der Ansprüche 12 oder 13 zum Verteilen eines Gases oder Gasgemisches.

15. Verwendung nach Anspruch 14, **dadurch gekennzeichnet, dass** das Gas oder Gasgemisch ausgewählt ist aus Sauerstoff, Luft, N₂O/O₂, He/O₂ und NO/Stickstoff.

## Claims

1. Protective cap (1) for a gas recipient (2) equipped with a valve block (3) comprising:
- a cap body (4) forming a protective shell that delimits an internal volume designed to house the valve block (3) or part thereof,
- an attachment device (7) pivoting about an axis AA supported by the cap body (4), and
- support struts (5) supported by the cap body (4), said support struts (5) being secured to a carrying handle (6),
**characterised in that**:
- a single fastening element (8a) is configured to secure the attachment device (7) and the support struts to the cap body (4), and
- the cap (1) is made of a polymer material.

2. Cap according to the preceding claim, **characterised in that** the single fastening element (8a) supports the axis AA.

3. Cap according to one of the preceding claims, **characterised in that** the single fastening element (8a) makes it possible to secure the attachment device (7) and the two support struts (5) to the cap body (4).

4. Cap according to the preceding claim, **characterised in that** the two support struts (5) are secured to the carrying handle (6).

5. Cap according to the preceding claim, **characterised in that** the single fastening element (8a) is selected from among screws, bolts and rivets.

6. Cap according to the preceding claim, **characterised in that** the valve block (3) is of the integrated pressure regulator type.

7. Cap according to the preceding claim, **characterised in that** the support strut(s) (5) is/are made of a polymer, a metal, or a metal alloy.

8. Cap according to the preceding claim, **characterised in that** the attachment device (7) is secured to the rear face (4b) of the body (4) of the cap (1).

9. Cap according to the preceding claim, **characterised in that** the support struts secured to the cap body (4) and the carrying handle (6) are fixed with respect to the cap (4).

10. Cap according to the preceding claim, **characterised in that** the support struts (5) are secured to both ends of a carrying handle (6) that has an elongated shape.

11. Cap according to the preceding claim, **characterised in that** the carrying handle (6) is located above the top of the cap (4).

12. Gas recipient (2) equipped with a valve block (3), with or without an integrated pressure regulator, **characterised in that** it comprises a protective cap (1) according to one of claims 1 to 11 arranged around at least one part of said valve block (3).

13. Bottle according to claim 12, **characterised in that** it is selected from among gas recipients, preferably a gas recipient (2) having a size of between 10 and 150cm, and containing 0.5 to 20 litres (volume in water equivalent).

14. Use of a gas recipient according to one of claims 12 or 13 for the distribution of a gas or of a gaseous mixture.

15. Use according to claim 14, **characterised in that** the gas or the gaseous mixture is selected from among oxygen, air, N₂O/O₂, He/O₂ and NO/nitrogen.
